# EUROPÄISCHE PATENTSCHRIFT

(11) **EP 0 627 063 B1**
(45) Veröffentlichungstag und Bekanntmachung des Hinweises auf die Patenterteilung: **18.06.1997**
(21) Anmeldenummer: 93903703.2
(22) Anmeldetag: 18.02.1993
(51) Int. Cl.: F24B 1/02, F24B 13/00, F24B 1/04

(54) **HEIZEINRICHTUNG MIT EINEM AUS BLECHELEMENTEN ZUSAMMENGESETZTEN OFENKÖRPER**
HEATING DEVICE WITH A STOVE BODY COMPOSED OF SHEET-METAL COMPONENTS
INSTALLATION DE CHAUFFAGE AVEC UN CORPS CONSTITUE D'ELEMENTS EN TOLE

(30) Priorität: 18.02.1992 AT 285/92
(43) Veröffentlichungstag der Anmeldung: 07.12.1994
(73) Patentinhaber: Riener, Karl Stefan, 4563 Micheldorf (AT)
(72) Erfinder: Riener, Karl Stefan, 4563 Micheldorf (AT)
(74) Vertreter: Secklehner, Günter, Dr.
(86) Internationale Anmeldenummer: AT9300025
(87) Internationale Veröffentlichungsnummer: WO9316332

(56) Entgegenhaltungen:
- DE-A- 4 003 835
- US-A- 4 121 561

## Beschreibung

Die Erfindung betrifft einen Ofen, wie er im Oberbegriff des Patentanspruches 1 beschrieben ist.

Es sind bereits Öfen bekannt - DE-A-30 09 251 -, die aus Tafelblechzuschnitten gefertigt und zum Verbrennen von festen Brennstoffen ausgebildet sind. Meist werden diese Öfen aus einer Vielzahl von ebenflächigen oder gekrümmten Einzelblechzuschnitten gefertigt. Dies erfordert einen hohen Montageaufwand für das Verschweißen der Einzelteile und dem Zusammenbau des Ofens. Weiters bedingen die Sicherheitsvorschriften, daß die Öfen, außer auf der Stirnseite mit einem Berührungsschutz versehen sein müssen, um bei unbeabsichtigtem Berühren des Ofens Verbrennungen zu vermeiden. Die derzeitige Bauweise bedingt daher die Herstellung von zwei in sich geschlossenen Hohlkörpern, wobei der den Brennraum bildende Hohlkörper in dem als Berührungsschutz dienenden Hohlkörper einzusetzen ist. Das Einsetzen der den Brennraum bildenden Hohlkörper sowie das Verschweißen der einzelnen Teile innerhalb des Berührungsschutzes ist nur schwierig durchzuführen und daher zeitaufwendig. Dadurch ist die Herstellung derartiger Öfen kostenaufwendig.

Dieser Aufbau einer Heizeinrichtung hat sich sehr gut bewährt, es war jedoch nicht immer zu vermeiden, daß auch im Sichtbereich des Ofens, also im Bereich der Frontwand sichtbare Schweißnähte vorhanden sind.

Der vorliegenden Erfindung liegt die Aufgabe zugrunde, eine Heizeinrichtung zu schaffen, bei der bei der Betrachtung von der Frontwand her keine Schweißnähte zu sehen sind und bevorzugt diese auch bei der Betrachtung der Heizeinrichtung von einer der Seitenwände her nicht zu sehen sind.

Diese Aufgabe der Erfindung wird durch die im Kennzeichenteil des Patentanspruches 1 angegebenen Merkmale gelöst. Vorteilhaft ist bei dieser Ausbildung, daß die Verbindungen zwischen dem U-förmigen und dem L-förmigen Profil durch die Deckplatte der Heizeinrichtung verdeckt und damit für einen Betrachter, der den Ofen in Richtung der Frontseite betrachtet, unsichtbar ist. Dazu kommt, daß beim Verschweißen des U-förmigen und des L-förmigen Profils mit Kehlnähten das Auslangen gefunden werden kann.

Möglich ist auch eine Ausbildung, wie sie im Patentanspruch 2 beschrieben ist. Dadurch werden die das Heizmodul bildenden Flächenelemente bei der Montage ineinander positioniert und aufwendige Spannvorrichtungen zur Durchführung des Schweißvorganges eingespart.

Eine vorteilhafte Weiterbildung beschreibt Patentanspruch 3, weil dadurch eine einwandfreie und gasdichte Verschweißung erreicht wird, die darüber hinaus insbesondere bei mittleren bis großen Serien von Schweißrobotern durchgeführt werden kann.

Möglich ist auch eine Ausbildung nach Patentanspruch 4, weil dadurch der Kostenaufwand zur Herstellung einer großen Anzahl von sich äußerlich unterscheidenden Ofentypen gering gehalten wird.

Vorteilhaft ist weiters eine Ausbildung nach Patentanspruch 5, wodurch eine variable Gestaltungsmöglichkeit für das äußere Erscheinungsbild des Ofens gegeben ist.

Möglich ist aber auch eine Ausbildung nach Patentanspruch 6, weil dadurch zusätzliche Halteelemente und Kosten für die Montage solcher zusätzlicher Halteelemente eingespart werden.

Eine vorteilhafte Weiterbildung beschreibt Patentanspruch 7, wodurch eine Mehrfachnutzung der Heizeinrichtung als Raumheiz- und Koch-bzw. Warmhaltegerät erreicht wird.

Von Vorteil ist dabei eine Ausbildung nach Patentanspruch 8, wodurch eine kostengünstige Ausgestaltung der Heizeinrichtung mit dem im Bereich des Ausschnittes angeordneten Warmhaltefach erreicht wird.

Möglich ist dabei eine Ausbildung nach Patentanspruch 9, wodurch eine gute Wärmenutzung für die Koch- und Warmhaltefunktion und eine Langzeitspeicherwirkung für die Wärmeenergie erreicht wird.

Im Patentanspruch 10 wird eine weitere vorteilhafte Ausgestaltung beschrieben, bei der ein Wärmestau im Bereich des mit der Aufsatzplatte versehenen Warmhaltefaches erreicht wird, wodurch der Wirkungsgrad der Heizeinrichtung verbessert wird.

Eine vorteilhafte Weiterbildung beschreibt Patentanspruch 11, wodurch den Rauchgasen weitere Wärme entzogen wird, die der Umgebung der Heizeinrichtung zugeführt wird und damit der Wirkungsgrad der Heizeinrichtung erhöht wird und eine schädliche Belastung für den Kamin durch eine zu hohe Temperatur der Rauchgase vermieden wird.

Schließlich ist aber auch eine Ausbildung nach Patentanspruch 12 möglich, wodurch die Strömungsgeschwindigkeit der Rauchgase reduziert wird und damit für die Restwärmenutzung der in den Rauchgasen enthaltenen Wärmeenergie Bauhöhe für den Rauchgasabzug eingespart wird.

Zum besseren Verständnis der Erfindung wird diese anhand der in den Zeichnungen dargestellten Ausführungsbeispiele näher erläutert.

Es zeigen:
- Fig. 1: einen erfindungsgemäß ausgebildeten Ofen in Stirnansicht;
- Fig. 2: ein Heizmodul des erfindungsgemäßen Ofens in vereinfachter, schematischer Darstellung;
- Fig. 3: den aus dem Heizmodul gebildeten erfindungsgemäßen Ofen in Draufsicht;
- Fig. 4: einen Teil des mit einem Warmhaltefach und einer Aufsatzplatte ausgestatteten, erfindungsgemäßen Ofens in Stirnansicht;
- Fig. 5: einen als Konvektionsstrahlungskörper ausgebildeten Rauchgasabzug des erfindungsgemäßen Ofens in Seitenansicht;
- Fig. 6: den Konvektionsstrahlungskörper in Seitenansicht;
- Fig. 7: ein Verkleidungselement des erfindungsgemäßen Ofens, geschnitten, gemäß den Linien VII-VII in Fig.8;
- Fig. 8: das Verkleidungselement in Seitenansicht gemäß den Linien VIII-VIII in Fig.7.

In Fig.1 ist eine Heizeinrichtung 1 dargestellt, bei der ein einen Brennraum 2 und gegebenenfalls ein über diesem angeordnetes Warmhaltefach 3 umgebender Ofenkörper 4 im wesentlichen aus einem ein Frontmodul 5 bildenden Blechelement 6 und einem eine Rückwand 7 und Seitenwände 8, 9 bildenden Blechelement 10 gebildet ist. In Richtung einer Aufstandsfläche 11 ist der Ofenkörper 4 durch eine Bodenplatte 12 begrenzt, welche einen, den Ofenkörper 4 an seinem Umfang umfassenden Blechrahmen 13 aufweist. Im Frontmodul 5 ist eine, durch zumindest eine Feuerraumtüre 14 verschließbare Beschickungsöffnung 15 angeordnet, der in Richtung einer eine Deckplatte 16 bildende, in Richtung der Rückwand 7 verlaufende Abkantung, ein Ausschnitt 17 für das Warmhaltefach 3 nachgeordnet ist. Zur Abgrenzung des Warmhaltefaches 3 gegenüber dem Brennraum 2 bzw. einem Rauchgaskanal 18 ist im Ausschnitt 17 eine im wesentlichen parallel zur Bodenplatte 12 verlaufende Herdplatte 19, insbesondere aus Gußeisen angeordnet, wobei die Abgrenzung des Ausschnittes 17 in Richtung der Seitenwände 8, 9 und der Deckplatte 16 durch ein im wesentlichen C-förmiges Profil 20 gebildet ist und welches mit dem Frontmodul 5 im Bereich des Ausschnittes 17 verschweißt ist. Auf der Deckplatte 16 ist ein mit dem Brennraum 2 bzw. Rauchgaskanal 18 strömungsverbundener Rauchgasabzug 21 angeordnet. Mit den Seitenwänden 8, 9 sind Verkleidungselemente 22, 23 lösbar verbunden, die z. B. aus Blech, Keramikelementen, Kunststoffelementen gebildet sind.

Der Brennraum 2 wird in Richtung der Bodenplatte 12 durch einen Brennraumrost 24 begrenzt, wobei im Bereich zwischen der Bodenplatte 12 und dem Brennraumrost 24 eine, durch ein Rahmenelement 25 der mit einer Glasscheibe 26 versehenen Feuerraumtüre 14, verdeckte Aschenlade 27 angeordnet ist, welche nach dem Öffnen der Feuerraumtüre 14 durch die Beschickungsöffnung 15 hindurch zugänglich ist.

Eine weitere wahlweise Ausgestaltung der Heizeinrichtung 1 sieht, bevorzugt im das Warmhaltefach 3 bildenden Ausschnitt 17, eine auf der Herdplatte 19 angeordnete Keramikplatte 28 und eine das Warmhaltefach 3 domförmig überdeckende, konkav gewölbte Aufsatzplatte 29 vor. Dabei ist vorgesehen, daß die Keramikplatte 28 wie die Aufsatzplatte 29 lösbar mit dem Ofenkörper 4 verbunden sind.

In den Fig.2 bis 4 ist der als Heizmodul 30 ausgebildete Ofenkörper 4 gezeigt. Dieses wird durch das Blechelement 6, als ein im wesentlichen L-förmig, rechtwinkelig abgekantetes Profil 31, dem Blechelement 10, ein im wesentlichen U-förmig rechtwinkelig abgekantetes Profil 32 und dem C-förmigen Profil 20 und der mit dem Blechrahmen 13 versehenen Bodenplatte 12 und der das Warmhaltefach 3 vom Brennraum 2 abgrenzenden Herdplatte 19 gebildet. Das den L-förmigen Querschnitt aufweisende Profil 31, das den U-förmigen Querschnitt aufweisende Profil 32 und das C-förmige Profil 20 sind jeweils aus abgekanteten Tafelblechzuschnitten gefertigt.

Ein längerer Schenkel 33 des L-förmigen Profils 31 bildet dabei die Frontwand 34 und ein dazu rechtwinkelig verlaufender kürzerer Schenkel 35 die Deckplatte 16. Das U-förmige Profil 32 bildet mit einem Steg 36 die Rückwand 7 und mit Schenkeln 37, 38 die Seitenwände 8, 9. Eine Breite 39 des Profils 31 ist dabei größer als eine Außenbreite 40 des Profils 32, wodurch Seitenkanten 41, 42 Außenseiten 43, 44 der Schenkel 37, 38 des Profils 32 um einen Abstand 45 der der halben Differenz zwischen der Breite 39 und der Außenbreite 40 entspricht, überragen.

Dieser Abstand 45 ist in etwa gleich groß einer Dicke 46 der Profile 31, 32, wodurch im Bereich eines durch den Abstand 45 gebildeten Überstandes 47 eine Verschweißung mit einer Kehlschweißnaht 48 erfolgen kann, welche nach der Montage der Verkleidungselemente 22, 23 an den die Seitenwände 8, 9 bildenden Schenkeln 37, 38 von einem Betrachter nicht einsehbar sind.

In der Frontwand 34 ist weiters die Beschickungsöffnung 15 und der Ausschnitt 17 für das Warmhaltefach 3, der sich durch die L-förmige Abkantung des Profils 31 in die Deckplatte 16 und in Richtung des die Rückwand 7 bildenden Steges 36 erstreckt. In diesem Ausschnitt 17 ist das C-förmige Profil 20 mit einem Steg 49 der Rückwand 7 zugewandt und mit Schenkeln 50, 51 den Seitenwänden 8, 9 zugewandt eingesetzt und über eine Kehlschweißnaht 52 mit einer Innenfläche 53 der Deckplatte 16 und einer Innenfläche 54 der Frontwand 34 verschweißt. Die Schenkel 50, 51 des C-förmigen Profils 20 weisen an Stirnenden 55, 56 mit einer Unterkante 57 des Ausschnittes 17 parallel verlaufende, in Richtung einer Symmetrieachse 58 weisende Fortsätze 59, 60 auf, auf denen die Herdplatte 19 dichtend, z. B. unter Zwischenschaltung einer feuerfesten Dichtung 61 aufliegt und z. B. über Schraubverbindungen 62 mit den Fortsätzen 59, 60 verbunden ist.

Weiters weist das Frontmodul 5 in der Deckplatte 16 im Bereich zwischen dem Ausschnitt 17 und der Rückwand 7 und in etwa im Mittel zwischen den Seitenwänden 8, 9 eine in etwa kreisförmige Öffnung 63 eines Rauchgasauslasses 64 aus dem Brennraum 2 bzw. dem Rauchgaskanal 18 auf. Konzentrisch zu dieser Öffnung 63 ist auf der Deckplatte 16 ein Rohrstutzen 65 befestigt. Die Außenseiten 43, 44 der Schenkel 37, 38 des Profils 32 weisen Kupplungselement 66 einer Kupplungsvorrichtung 67 für die lösbare Befestigung der Verkleidungselemente 22, 23 auf. Diese Kupplungselemente 66 sind z. B. hakenförmig ausgebildet, in die mit den Verkleidungselementen 22, 23 verbundene Verkleidungselementträger 68 eingreifen und die Verkleidungselemente 22, 23 lösbar an den Seitenwänden 8, 9 positionieren.

Die Aufsatzplatte 29, welche das Warmhaltefach 3 überdeckt, wird im wesentlichem aus einem konkav gewölbten Blechzuschnitt gebildet, bei dem der die Deckplatte 16 überragende Teil in Richtung der Rückwand 7 durch ein kreissegmentförmiges Blechelement geschlossen ist. Die Aufsatzplatte 29 ist mit dem Heizmodul 30 über eine Federanordnung 69 lösbar verbunden. In dem die Deckplatte 16 überragenden, der Frontwand 34 zugewandten Bereich, weist die Aufsatzplatte 29 eine Stirnblende 70 auf, die z. B. aus Blech, Glas etc. gebildet ist und die mit der Aufsatzplatte 29 über eine Scharnieranordnung 71 bewegungsverbunden ist und sich über diese in eine parallel zur Herdplatte 19 verlaufende Ebene verschwenken läßt, wie in strichlierten Linien dargestellt.

In Fig.5 und 6 ist der Rauchgasabzug 21 gezeigt. Dieser ist ein aus Blechzuschnitten verschweißter kastenförmiger Aufsatz, der als Konvektionsstrahlungskörper 72 auf Außenseitenflächen 73, 74 zur Vergrößerung der Strahlungsoberfläche in Richtung seiner Längserstreckung angeordnete Rippen 75 aufweist, welche mit den Außenseitenflächen 73, 74 über Schweißnähte 76 verbunden sind. An einem der Heizeinrichtung 1 zugewandten Endbereich 77 weist der rauchdichte, kastenförmige Konvektionsstrahlungskörper 72 einen Rohrstutzen 78 für den auf der Heizeinrichtung 1 angeordneten Rohrstutzen 65 auf. Eine Öffnung 79 in einer parallel zur Rückwand 7 der Heizeinrichtung 1 verlaufenden Rückwandplatte 80 bildet einen Rauchgasauslaß 81 aus dem Konvektionsstrahlungskörper 72. Eine in etwa parallel zur Rückwandplatte 80 verlaufende Frontverkleidung 82 verläuft in einem dem Endbereich 77 entgegengesetzten Ende 83 kreisbogenförmig gekrümmt in Richtung der Rückwandplatte 80. In diesem bogenförmigen Bereich weist die Frontverkleidung 82 eine mit der Frontverkleidung 82 lösbar verbundene Verschlußplatte 84 für eine Reinigungsöffnung 85 auf. In einem durch den Rohrstutzen 78 vorgegebenen Strömungsquerschnitt für das Rauchgas ist eine Stauvorrichtung 86 gebildet durch eine Prallplatte 87 angeordnet, die eine Breite 88 aufweist, welche einer lichten Weite 89 des Rauchgasabzuges 21 entspricht. Diese überdeckt den Rohrstutzen 78 in Richtung der Rückwandplatte 80 und verläuft schräg geneigt in Richtung des Endes 83 und bildet mit der Frontverkleidung 82 einen Winkel 90 zwischen 15° und 30°, bevorzugt 25°.

Durch die Stauvorrichtung 86 wird das Abströmen des Rauchgases verzögert, wodurch eine Nutzung der im Rauchgas enthaltenen Restwärme erfolgt. Darüberhinaus wird durch die Abkühlung des Rauchgases eine Überhitzung im Bereich der Einleitung des Rauchgases in den Kamin verhindert.

In den Fig.7 und 8 ist eine Ausführungsvariante des Verkleidungselementes 22, z. B. gebildet aus einer Mehrzahl über Scharnieranordnungen 91 aneinandergereihter Keramikelemente 92, dargestellt. Diese gliederbandförmige Aneinanderreihung der Keramikelemente 92 ermöglicht ein kompaktes Versandvolumen. Selbstverständlich ist diese Ausführungsvariante auch für Verkleidungselemente 22, gefertigt aus Blech, Kunststoff etc. anwendbar. Wie weiters dargestellt, weist das Verkleidungselment 22 Verkleidungselementträger 93 mit Kupplungselementen 94 auf, womit es lösbar und leicht tauschbar mit der Heizeinrichtung 1 kuppelbar ist.

Schließlich sei noch darauf hingewiesen, daß jeweils einzelne der in den einzelnen Ausführungsbeispielen beschriebenen Merkmalskombinationen, insbesondere die in den Unteransprüchen gekennzeichneten, auch von den anderen unabhängige, für sich getrennte erfindungsgemäße Ausbildungen darstellen können.

Des weiteren sind zum besseren Verständnis der Funktion der erfindungsgemäßen Heizvorrichtung Teile derselben schematisch und in unproportionalem Verhältnis zueinander dargestellt.

### Bezugszeichenaufstellung

- 1: Heizeinrichtung
- 2: Brennraum
- 3: Warmhaltefach
- 4: Ofenkörper
- 5: Frontmodul

- 6: Blechelement
- 7: Rückwand
- 8: Seitenwand
- 9: Seitenwand
- 10: Blechelement

- 11: Aufstandsfläche
- 12: Bodenplatte
- 13: Blechrahmen
- 14: Feuerraumtüre
- 15: Beschickungsöffnung

- 16: Deckplatte
- 17: Ausschnitt
- 18: Rauchgaskanal
- 19: Herdplatte
- 20: Profil

- 21: Rauchgasabzug
- 22: Verkleidungselement
- 23: Verkleidungselement
- 24: Brennraumrost
- 25: Rahmenelement

- 26: Glasscheibe
- 27: Aschenlade
- 28: Keramikplatte
- 29: Aufsatzplatte
- 30: Heizmodul

- 31: Profil
- 32: Profil
- 33: Schenkel
- 34: Frontwand
- 35: Schenkel

- 36: Steg
- 37: Schenkel
- 38: Schenkel
- 39: Breite
- 40: Außenbreite

- 41: Seitenkante
- 42: Seitenkante
- 43: Außenseite
- 44: Außenseite
- 45: Abstand

- 46: Dicke
- 47: Überstand
- 48: Kehlschweißnaht
- 49: Steg
- 50: Schenkel

- 51: Schenkel
- 52: Kehlschweißnaht
- 53: Innenfläche
- 54: Innenfläche
- 55: Stirnende

- 56: Stirnende
- 57: Unterkante
- 58: Symmetrieachse
- 59: Fortsatz
- 60: Fortsatz

- 61: Dichtung
- 62: Schraubverbindung
- 63: Offnung
- 64: Rauchgasauslaß
- 65: Rohrstutzen

- 66: Kupplungselement
- 67: Kupplungsvorrichtung
- 68: Verkleidungselementträger
- 69: Federanordnung
- 70: Stirnblende

- 71: Scharnieranordnung
- 72: Konvektionsstrahlungskörper
- 73: Außenseitenfläche
- 74: Außenseitenfläche
- 75: Rippe

- 76: Schweißnaht
- 77: Endbereich
- 78: Rohrstutzen
- 79: Öffnung
- 80: Rückwandplatte

- 81: Rauchgasauslaß
- 82: Frontverkleidung
- 83: Ende
- 84: Verschlußplatte
- 85: Reinigungsöffnung

- 86: Stauvorrichtung
- 87: Prallplatte
- 88: Breite
- 89: Weite
- 90: Winkel

- 91: Scharnieranordnung
- 92: Keramikelement
- 93: Verkleidungselementträger
- 94: Kupplungselement

## Patentansprüche

1. Heizeinrichtung mit einem aus mehreren Blechelementen zusammengesetzten Ofenkörper mit einem Brennraum für feste Brennstoffe, der mindestens eine Beschickungsöffnung und einen Auslaß für Rauchgase aufweist, und als Heizmodul ausgebildet und im wesentlichen aus zwei durch abgekantete Tafelblechzuschnitte gebildeten Profilen zusammengesetzt ist, von denen ein Profil einen etwa U-förmigen Querschnitt und das andere Profil einen L-förmigen Querschnitt aufweist, wobei die beiden vom Steg des U-förmigen **Profils** vorstehenden Schenkel und ein Schenkel des anderen Profils einander zugewendet und in zueinander senkrechten Ebenen angeordnet sind, sowie der Steg des U-förmigen Profils und der weitere Schenkel des L-förmigen Profils in zueinander parallelen Ebenen angeordnet sind und Stirnkanten des einen Profils mit dem Schenkel des anderen Profils verbunden, insbesondere verschweißt sind, dadurch gekennzeichnet, daß der längere Schenkel (33) des L-förmigen Profils (31) eine Frontwand (34) und der kürzere Schenkel (35) desselben eine Deckplatte (16) des Heizmoduls (30) bildet, wogegen die beiden Schenkel (37, 38) des U-förmigen Profils (32) Seitenwände (8, 9) und der Steg (36) desselben eine Rückwand (7) des Heizmoduls (30) bilden und eine Breite (39) der Frontwand (34) größer ist als eine Außenbreite (40) des U-förmigen Profils (32) und daß das L-förmige und/oder das U-förmige Profil (31, 32) einteilig ausgebildet sind.

2. Heizeinrichtung nach Anspruch 1, dadurch gekennzeichnet, daß am kürzeren Schenkel (35) des L-förmigen Profils (31) ein parallel zum längeren Schenkel (33) in derselben Richtung wie dieser über den kürzeren Schenkel (35) vorragender Fortsatz vorgesehen ist.

3. Heizeinrichtung nach Anspruch 1 oder 2, dadurch gekennzeichnet, daß Seitenkanten der Schenkel (37, 38) des U-förmigen Profils (32) sowie des Steges (36) auf den diesen zugewandten Oberflächen der Schenkel (33, 35) des L-förmigen Profils (31) anliegen und über Kehlschweißnähte (48) miteinander verbunden sind.

4. Heizeinrichtung nach einem oder mehreren der Ansprüche 1 bis 3, dadurch gekennzeichnet, daß auf den Außenseiten (43, 44) der Seitenwände (8, 9) des Heizmoduls (30) Kupplungsvorrichtungen (67) für Verkleidungselementträger (68, 93) angeordnet sind.

5. Heizeinrichtung nach Anspruch 4, dadurch gekennzeichnet, daß Verkleidungselementträger (68, 93) mit zum Heizmodul (30) gegengleichen Kupplungselementen (66) der Kupplungsvorrichtung (67) ausgestattet sind und Haltevorrichtungen für die aus unterschiedlichen Materialien, z.B. Kacheln, Blech, glasfaserverstärktem Kunststoff oder dgl. gebildeten Verkleidungselemente (22, 23) aufweisen, wobei vorzugsweise die Verkleidungselemente (22, 23) in Längsrichtung über lösbare Kupplungselemente oder Scharnieranordnungen (91) miteinander verbunden sind.

6. Heizeinrichtung nach Anspruch 5, dadurch gekennzeichnet, daß die Verkleidungselemente (22, 23) bzw. die Verkleidungselementträger (68, 93) zwischen einem im Bereich einer Bodenplatte (12) umlaufenden Blechrahmen (13) und den Seitenwänden (8, 9) des Heizmoduls (30) eingesetzt sind.

7. Heizeinrichtung nach einem oder mehreren der Ansprüche 1 bis 6, dadurch gekennzeichnet, daß im Eckbereich zwischen dem kurzen und langen Schenkel (33, 35) des L-förmigen Profils (31) ein Ausschnitt (17) angeordnet ist.

8. Heizeinrichtung nach Anspruch 7, dadurch gekennzeichnet, daß die parallel zu den Seitenwänden (8, 9) und zur Rückwand (7) verlaufenden Seiten des Ausschnittes (17) mit Schenkeln (50, 51) eines an der Innenseite des L-förmigen Profils (31) angeordneten C-förmigen Profils (20) verschweißt sind.

9. Heizeinrichtung nach Anspruch 7 oder 8, dadurch gekennzeichnet, daß die parallel zur Bodenplatte (12) verlaufende Offnung des Ausschnittes (17) durch eine Herdplatte (19), insbesondere eine festgeschraubte Gußplatte, verschlossen ist.

10. Heizeinrichtung nach einem oder mehreren der Ansprüche 7 bis 9, dadurch gekennzeichnet, daß der Ausschnitt (17) in dem kurzen Schenkel (35) des L-förmigen Profils (31) durch eine konkav gewölbte bzw. satteldachförmige Aufsatzplatte (29) verschlossen ist.

11. Heizeinrichtung nach einem oder mehreren der Ansprüche 1 bis 10, dadurch gekennzeichnet, daß ein Rauchgasabzug (21) als Konvektionsstrahlungskörper (72) ausgebildet ist, wobei auf Außenseitenflächen (73, 74) Rippen (75) angeordnet sind, die insbesondere mit den Außenseitenflächen (73, 74) verschweißt sind.

12. Heizeinrichtung nach Anspruch 11, dadurch gekennzeichnet, daß der Rauchgasabzug (21) in einem Strömungsquerschnitt eine durch eine Prallplatte (87) gebildete Stauvorrichtung (86) für das Rauchgas aufweist.

## Claims

1. Heating device with a stove body composed of several sheet metal components with a furnace for solid fuels, which comprises at least one filling opening and an outlet for flue gases and is designed as a heating module and is composed essentially of two sections formed by flanged sheet steel blanks, of which one section has a roughly U-shaped cross section and the other section has an L-shaped cross section, wherein the two arms projecting from the bridge of the U-shaped section and an arm of the other section face one another and are arranged in planes perpendicular to one another, and the bridge of the U-shaped section and the additional arm of the L-shaped section are arranged in parallel planes and front edges of one section are connected, in particular welded, to the arm of the other section, characterised in that the longer arm (33) of the L-shaped section (31) forms a front wall (34) and the shorter arm (35) thereof forms a cover plate (16) of the heating module (30), whilst the two arms (37, 38) of the U-shaped section (32) form side walls (8, 9) and the bridge (36) thereof a rear wall (7) of the heating module (30) and a width (39) of the front wall (34) is greater than an exterior width (40) of the U-shaped section (32), and in that the L-shaped and/or the U-shaped section (31, 32) are designed in one piece.

2. Heating device according to claim 1, characterised in that on the shorter arm (35) of the L-shaped section (31) an extension is provided which projects over the shorter arm (35) parallel to the longer arm (33) in the same direction as the former.

3. Heating device according to claim 1 or 2, characterised in that side edges of the arms (37, 38) of the U-shaped section (32) and of the bridge (36) rest on the facing surfaces of the arms (33, 35) of the L-shaped section (31) and are joined together by moulded welds (48).

4. Heating device according to one or more of claims 1 to 3, characterised in that on the exteriors (43, 44) of the side walls (8, 9) of the heating module (30) coupling devices (67) for lining element carriers (68, 93) are arranged.

5. Heating device according to claim 4, characterised in that lining element carriers (68, 93) are furnished with coupling elements (66) of the coupling device (67) diametrically opposed to the heating module (30) and comprise holding devices for the lining elements (22, 23) made of different materials, e.g. tiles, sheet metal, glass fibre reinforced plastic or the like, whereby preferably the lining elements (22, 23) are joined together in longitudinal direction by detachable coupling elements or hinge arrangements (91).

6. Heating device according to claim 5, characterised in that the lining elements (22, 23) and the lining element carriers (68, 93) are inserted between a sheet metal frame (13) rotating in the region of a base plate (12) and the side walls (8, 9) of the heating module (30).

7. Heating device according to one or more of claims 1 to 6, characterised in that in the corner region a cut-out (17) is arranged between the short and long arm (33,35) of the L-shaped section (31).

8. Heating device according to claim 7, characterised in that the sides of the cut-out (17) parallel to the side walls (8, 9) and to the rear wall (7) are welded to arms (50, 51) of a C-shaped section (20) arranged on the inside of the L-shaped section (31).

9. Heating device according to claim 7 or 8, characterised in that the opening of the cut-out (17) parallel to the base plate (12) is sealed by a hotplate (19), in particular a screwed down cast iron plate.

10. Heating device according to one or more of claims 7 to 9, characterised in that the cut-out (17) in the short arm (35) of the L-shaped section (31) is sealed by a concave or gable-roof shaped top plate (29).

11. Heating device according to one or more of claims 1 to 10, characterised in that a flue gas outlet (21) is designed as a convection radiation body (72), whereby ribs (75) are arranged on exterior faces (73, 74) which ribs are welded in particular to the exterior faces (73, 74).

12. Heating device according to claim 11, characterised in that the flue gas outlet (21) in a flow cross section has a blocking device (86) for the flue gas formed by a baffle (87).

## Revendications

1. Installation de chauffage avec un corps de four constitué de plusieurs éléments en tôle avec une enceinte de combustion pour des combustibles solides, qui présente au moins une ouverture de chargement et une sortie pour des gaz de fumée et qui est réalisée sous forme de module de chauffe et qui est constituée essentiellement de deux profilés formés par des découpes de plaques de tôle chanfreinées, dont un profil a une section transversale à peu près en forme de U et l'autre profil une section transversale en forme de L, les deux branches faisant saillie du dos du profil en U et une branche de l'autre profil étant orientées les unes vers les autres et sont disposées dans des plans perpendiculaires les unes aux autres, et le dos du profil en forme de U et l'autre branche du profil en forme de L sont disposés dans des plans parallèles l'un à l'autre, et des arêtes frontales d'un profil étant reliées à la branche de l'autre profil, notamment par soudage, caractérisée en ce que la branche plus longue (33) du profil en forme de L (31) forme une paroi frontale (34) et la branche plus courte (35) de celui-ci une plaque de recouvrement (16) du module de chauffe (30), les deux branches (37, 38) du profil en forme de U (32) formant des parois latérales (8, 9) et le dos (36) de celui-ci une paroi arrière (7) du module de chauffe (30), et une largeur (39) de la paroi frontale (34) est plus grande qu'une largeur extérieure (40) du profil en forme de U (32), et en ce que le profil en forme de L et/ou en forme de U (31, 32) sont réalisés en une pièce.

2. Installation de chauffage selon la revendication 1, caractérisée en ce qu'il est prévu à la branche plus courte (35) du profil en forme de L (31), parallèlement à la branche plus longue (33) dans la même direction que celle-ci, un prolongement faisant saillie sur la branche plus courte (35).

3. Installation de chauffage selon la revendication 1 ou 2, caractérisée en ce que des arêtes latérales des branches (37, 38) du profil en forme de U (32) ainsi que du dos (36) s'appliquent sur les surfaces orientées vers celles-ci des branches (33, 35) du profil en forme de L (31) et sont reliées entre elles par des soudures en congé (48).

4. Installation de chauffage selon l'une ou plusieurs des revendications 1 à 3, caractérisée en ce que sont disposés sur les côtés extérieurs (43, 44) des parois latérales (8, 9) du module de chauffe (30) des dispositifs d'accouplement (67) pour des supports d'éléments de revêtement (68, 93).

5. Installation de chauffage selon la revendication 4, caractérisée en ce que des supports d'éléments d'habillage (68, 93) sont équipés d'éléments d'accouplement (66) du dispositif d'accouplement (67) diamétralement opposés au module de chauffe (30) et présentent des dispositifs de retenue pour les éléments d'habillage (22, 23) réalisés en des matériaux divers, par exemple des carreaux de faïence, de tôle, de matière synthétique renforcée par des fibres de verre ou analogue, et de préférence les éléments d'habillage (22, 23) sont reliés les uns aux autres dans la direction longitudinale par des éléments d'accouplement désolidarisables ou des agencements à charnière (91).

6. Installation de chauffage selon la revendication 5, caractérisée en ce que les éléments d'habillage (22, 23) et, respectivement les supports d'éléments d'habillage (68, 93) sont placés entre un châssis en tôle (13) s'étendant au voisinage d'une plaque de fond (12) et les parois latérales (8, 9) du module de chauffe (30).

7. Installation de chauffage selon l'une ou plusieurs des revendications 1 à 6, caractérisée en ce qu'il est disposé dans la zone angulaire entre les branches courte et longue (33, 35) du profil en forme de L (31) une découpe (17).

8. Installation de chauffage selon la revendication 7, caractérisée en ce que les côtés de la découpe (17) s'étendant parallèlement aux parois latérales (8, 9) et à la paroi arrière (7) sont assemblés par soudage aux branches (50, 51) d'un profil en forme de C (20) disposé au côté intérieur du profil en forme de L (31).

9. Installation de chauffage selon la revendication 7 ou 8, caractérisée en ce que l'ouverture de la découpe (17) s'étendant parallèlement à la plaque de fond (12) est fermée par une plaque de four (19), notamment une plaque en fonte vissée solidement.

10. Installation de chauffage selon l'une ou plusieurs des revendications 7 à 9, caractérisée en ce que la découpe (17) dans la branche courte (35) du profil en forme de L (31) est fermée par une plaque de garniture (29) concave et, respectivement en forme de comble en selle.

11. Installation de chauffage selon l'une ou plusieurs des revendications 1 à 10, caractérisée en ce qu'un évent des gaz de fumée (21) est réalisé sous forme de corps de rayonnement par convection (72), et sur les faces latérales extérieures (73, 74), des nervures (75) sont disposées qui sont assemblées par soudage notamment avec les faces latérales extérieures (73, 74).

12. Installation de chauffage selon la revendication 11, caractérisée en ce que l'évent des gaz de fumée (21) présente un dispositif de refoulement (86) pour les gaz de fumée constitué dans une section transversale d'écoulement par une tôle de chicane (87).
